# FASCICULE DE BREVET EUROPEEN

(11) **EP 0 926 695 B1**
(45) Date de publication et mention de la délivrance du brevet: **30.08.2006**
(21) Numéro de dépôt: 98410139.4
(22) Date de dépôt: 08.12.1998
(51) Int. Cl.: H01H 83/22

(54) **Bloc différentiel et dispositif de raccordement électrique dudit bloc différentiel sur un disjoncteur**
Differentialmoduls und elektrische Anschlussvorrichtung des Differentialmoduls an einem Schutzschalter
Differential unit and electrical connection device of the differential unit to a circuit breaker

(30) Priorité: 18.12.1997 FR 9716422
(43) Date de publication de la demande: 30.06.1999
(73) Titulaire: SCHNEIDER ELECTRIC INDUSTRIES SAS, 92500 Rueil-Malmaison (FR)
(72) Inventeur: Guillon, Patrick, 38050 Grenoble Cedex 09 (FR); Burnot, Claude, 38050 Grenoble Cedex 09 (FR); Lebeau, Bernard, 38050 Grenoble Cedex 09 (FR); Dornier, Jean, 38050 Grenoble Cedex 09 (FR)
(74) Mandataire: Ritzenthaler, Jacques

(56) Documents cités:
- EP-A- 0 611 224
- EP-A- 0 806 784
- FR-A- 2 581 264

## Description

La présente invention concerne un bloc différentiel et un dispositif de raccordement électrique d'un bloc différentiel sur un disjoncteur ou analogue, comprenant un certain nombre de conducteurs destinés à relier électriquement les bornes de sortie du disjoncteur aux bornes de sorties du bloc différentiel, lesdits conducteurs passant à travers le tore.

Plusieurs solutions ont été envisagées pour réaliser ce raccordement. L'une des solutions consiste à utiliser des tresses souples gainées reliant chacune l'une des bornes de sortie du bloc différentiel à l'une des bornes du disjoncteur par l'intermédiaire d'un conducteur semi-rigide en forme de manivelle en fils émaillés traversant le tore, les tresses et conducteurs étant reliés à la partie supérieure du tore. Or, ces conducteurs semi-rigides, du fait de leur forme en manivelle, sont particulièrement encombrants, et nécessitent qu'on leur réserve un certain volume destiné à permettre leur manipulation. De plus, le diamètre des fils émaillés constituant ledit conducteur, est limité en général à 4,5 mm, car augmenter ce diamètre conduirait à augmenter considérablement l'encombrement du tore.

Une autre solution consiste, pour réaliser ce raccordement d'un bloc différentiel de calibre élevé à un disjoncteur, à prévoir des tresses gainées de forte section reliant directement les bornes de sortie du disjoncteur à celles du bloc différentiel, après passage à travers le tore. Or, dans cette solution, il est nécessaire de prévoir une fenêtre de tore de dimension élargie.

Une autre solution consiste à prévoir des feuillards s'étendant sous le disjoncteur et reliant le disjoncteur au bloc différentiel par l'intermédiaire de tresses gainées traversant le tore et reliées aux feuillards au dessus du tore. Or, l'inconvénient de cette solution tient en ce que l'encombrement sous le disjoncteur est important.

En outre, dans toutes ces solutions, le dispositif de raccordement encombre considérablement la partie supérieure du bloc située au dessus du tore.

On connaît également une autre solution dans laquelle chacune des bornes du bloc différentiel et du disjoncteur sont reliées directement par un câble semi-rigide traversant le tore et dont une des extrémités est courbée puis aplatie de manière à être soudée à plat sur une plage associée à l'une des bornes du bloc différentiel. Il résulte de cette solution un encombrement important au niveau de la zone de raccordement aux bornes du bloc différentiel. Cette solution, réservée aux petits calibres, ne peut pas être étendue aux calibres importants, car ceci conduirait à un encombrement encore plus important au niveau de cette zone.

Le document EP 0 611 224 décrit un bloc différentiel comprenant un dispositif de raccordement des bornes dudit bloc aux bornes d'un disjoncteur, comprenant un certain nombre de conducteurs destinés à relier électriquement les bornes de sortie du disjoncteur aux bornes de sortie du bloc différentiel, lesdits conducteurs passant à travers le tore, au moins l'un des conducteurs précités étant un conducteur rigide à âme massive.
Le document FR 2 581 264 décrit un transformateur de sommation comportant des conducteurs primaires passant à travers le tore et dont les extrémités sont pliés de façon à être soudées à plat sur les plages des bornes du disjoncteur, d'où un encombrement important au niveau de la zone de raccordement.

La présente invention résout ces problèmes et propose un dispositif de raccordement d'un bloc différentiel sur un disjoncteur, et un bloc différentiel le comportant, permettant de réaliser un bloc différentiel de calibre élevé dans un encombrement réduit ainsi qu'un procédé de mise en oeuvre de ce dispositif.

A cet effet, la présente invention a pour objet un dispositif selon la revendication 1.

Selon une réalisation particulière, le (les) conducteur(s) précité(s) est (sont) soudé(s) en bout sur l'une, dite première, des extrémités d'un (respectivement de plusieurs) conducteur(s) intermédiaire(s) traversant le tore dont la seconde extrémité est reliée électriquement et mécaniquement à la plage correspondante.

Selon une caractéristique particulière, le(les) conducteur(s) intermédiaire(s) est (sont) soudé(s) en bout sur la(les) plage(s).

Selon une variante de réalisation, la seconde extrémité du(des) conducteur(s) intermédiaire(s) est d'une seule pièce avec la (les) plages.

Avantageusement, le (ou les) conducteur(s) précités et/ou conducteurs intermédiaires est (sont) monobrin(s).

Avantageusement, le (les) conducteur(s) précité(s) et/ou conducteur(s) intermédiaire(s) est (sont) en cuivre.

Selon une caractéristique particulière, le (les) conducteur(s) précité(s) et/ou conducteurs intermédiaires présente(ent) une section circulaire.

Selon une autre caractéristique particulière les conducteurs et/ou conducteurs intermédiaires sont conformés de manière que la section de l'ensemble des conducteurs réunis soit sensiblement circulaire, ceci afin de minimiser leur encombrement à l'intérieur du tore.
Selon une réalisation particulière, les appareils étant du type bipolaire, les conducteurs et éventuellement conducteurs intermédiaires sont au nombre de deux et présentent chacun une section semi-circulaire.

Selon une autre réalisation, les appareils étant du type tétrapolaire, les conducteurs et éventuellement les conducteurs intermédiaires sont au nombre de quatre, chacun des conducteurs présentant une section en quart de cercle.

Avantageusement, à partir de leur entrée dans le tore, les conducteurs ou conducteurs intermédiaires(s) s'étendent de manière rectiligne jusqu'aux plages.

Avantageusement, la seconde extrémité du (des) conducteur(s) et/ou des conducteurs intermédiaires est soudé-brasée sur la (les) plages correspondante(s).

Avantageusement entre leurs deux extrémités, le (les) conducteur(s) ou conducteur(s) intermédiaire(s) est (sont) plié(s) quatre fois à angle droit.

Avantageusement, le(les) conducteur(s) précité(s) et/ ou conducteurs intermédiaire(s) est (sont) recouvert(s) d'un revêtement isolant de type epoxy.

L'invention a également pour objet un procédé de raccordement d'un bloc différentiel à un disjoncteur, consistant à enfiler le tore autour de la (des) seconde(s) extrémité(s) des conducteur(s), puis à faire coulisser ledit tore le long desdits conducteurs dans une direction opposée auxdites extrémités, puis à réaliser le soudage en bout desdites extrémités sur les plages.

Selon une autre caractéristique particulière, le bloc différentiel comportant un doigt de déclenchement s'étendant en saillie sur la face dudit bloc destinée à être accolée au disjoncteur, il comporte en outre un doigt de protection s'étendant sensiblement parallèlement audit doigt de déclenchement sur une longueur légèrement supérieure à celle dudit doigt et destiné à encaisser les chocs à la place du doigt de déclenchement.

Mais d'autres avantages et caractéristiques de l'invention apparaîtront mieux dans la description détaillée qui suit et se réfère aux dessins annexés donnés uniquement à titre d'exemple et dans lesquels :
- La figure.1 est une vue en perspective éclatée, illustrant un bloc différentiel équipé d'un dispositif de raccordement conforme à l'invention,
- La figure 2 est une vue en perspective dudit bloc sur lequel des auxiliaires s'apprêtent à être fixés.
- Les figures.3 et 3a sont deux vues en perspective illustrant le bloc différentiel et plus particulièrement sa face supérieure destinée à recevoir les auxiliaires, respectivement avant et après la fixation des auxiliaires,
- La figure 4 est une vue en coupe, illustrant le procédé de soudage des câbles sur les plages, et
- La figure illustre dans une vue en perspective, une autre réalisation de l'invention.

Sur la figure 1, on voit un bloc différentiel B destiné à être associé à un disjoncteur (non représenté) au moyen d'un dispositif de raccordement E conforme à l'invention, pour assurer la protection d'une installation électrique alimentée par le réseau électrique, ledit bloc ayant pour fonction d'assurer la détection des courants de défaut à la terre. Le mécanisme M du bloc différentiel B est destiné à être logé dans un boîtier comprenant un socle 1 et une face avant 2, et pouvant recevoir un ou plusieurs auxiliaires 3,4 comme ceci sera expliqué ultérieurement. Il comprend principalement un transformateur d'intensité différentiel T constitué par un tore 5, des conducteurs primaires 6 à 9, formés par les conducteurs actifs de l'installation et des enroulements secondaires (non représentés), aux bornes desquels s'établit un signal de défaut différentiel lors de l'apparition d'un défaut dans les conducteurs primaires. Cet enroulement secondaire est relié à un moyen de déclenchement tel un relais à haute sensibilité (non représenté), ledit relais assurant le déclenchement en activant un doigt de déclenchement 10 (fig.2) situé sur une face latérale du bloc, lorsque le signal secondaire dépasse un seuil prédéterminé.
Ce doigt de déclenchement 10 est relié mécaniquement au mécanisme de déclenchement du disjoncteur en position associée des deux appareils, de manière à assurer le déclenchement de la serrure d'un appareil de coupure protégeant le circuit lorsque ce signal secondaire dépasse un seuil prédéterminé.

Ce bloc différentiel B est du type tétrapolaire, et comporte à sa partie inférieure, quatre bornes 11 à 14 reliées électriquement aux conducteurs actifs 6 à 9 de l'installation, lesquels sont reliés aux quatre bornes appartenant au disjoncteur et situées à la partie inférieure de son boîtier, au moyen d'un dispositif de raccordement E conforme à l'invention.

Ce dispositif E comprend, pour chacune des bornes 11 à 14 du bloc, un conducteur rigide en cuivre 19 présentant un diamètre de 6 mm, ledit conducteur 19 étant plié quatre fois sensiblement à angle droit. Ce conducteur 19 comporte à l'une 19a de ses extrémités un méplat 20 apte à être fixé dans l'une des bornes du disjoncteur, et est destiné à être relié électriquement par son extrémité opposée 19b, à l'une des bornes 11 à 14 du bloc différentiel. On voit en particulier sur la figure 1, que chaque conducteur 19 comprend une première partie de raccordement a s'étendant parallèlement aux faces latérales 21 des boîtiers, une seconde partie b perpendiculaire à la première s'étendant parallèlement à la face inférieure 22 des boîtiers et au rail, une troisième partie c s'étendant sensiblement perpendiculairement à la seconde b le long du tore 5 sensiblement parallèlement aux faces latérales 21 du bloc, une quatrième partie d sensiblement perpendiculaire à la troisième c et s'étendant parallèlement à la partie supérieure 24, 25 du bloc différentiel et du tore 5, et une cinquième partie e sensiblement perpendiculaire à la quatrième d, et traversant le tore 5 pour être fixé par soudo-brasure à son extrémité libre sur une plage de raccordement 26 à 29 de la borne correspondante du bloc. Du fait que ces conducteurs 6 à 9 sont soudés en bout aux plages 26 à 29 correspondantes, l'encombrement au niveau du raccordement aux bornes de sortie 11 à 14 du bloc différentiel B est réduit, ce qui rend possible l'utilisation de conducteurs rigides de diamètre important et donc la réalisation de bloc différentiel de calibre important, ce qui permet d'obtenir une gamme de bloc différentiel toute sensibilités à propre courant y compris le 30 mA. On notera que les plages sont avantageusement en cuivre étamé. Cet encombrement réduit du mécanisme d'une part, au niveau de la zone de raccordement, d'autre part, autour et en particulier au dessus du tore, car les conducteurs 19 épousent le contour du tore 5, permet au boîtier du bloc différentiel de recevoir des auxiliaires 3.4 enfichés dans des logements 34, 35 prévus de part et d'autre du tore 5 dans la face supérieure 24 du bloc différentiel, opposée à celle 22 comportant les bornes 11,14 comme ceci est représenté sur les figure 2, 3 et 3a. Ces auxiliaires 3,4 sont fixés au boîtier B par encliquetage et peuvent assurer plusieurs fonctions à savoir par exemple, le signal défaut différentiel, l'ouverture à distance, la signalisation du courant de fuite.
Ces auxiliaires 3,4 se montent simplement en un mouvement de translation (fig.3a) après avoir enlevé les obturateurs 30,31 d'un mouvement de rotation à l'aide d'un tournevis. En fin de mouvement, un 'click' et le passage d'un point dur indiquent à l'utilisateur que l'accessoire est correctement assemblé (fig.3a). Pour le démontage sans outil, il suffit d'arracher les auxiliaires de leur logement et éventuellement de replacer les obturateurs clipsés 30.31.

On voit sur la figure 2 que le doigt de déclenchement 10 fait saillie perpendiculairement à la face d'accolement 21 du bloc différentiel, ce qui le rend exposé aux chocs pouvant être occasionnés par exemple par une chute. Ces chocs en direction du doigt de déclenchement 10 peuvent entraîner un mauvais fonctionnement dudit doigt 10 et donc entraver le fonctionnement normal du mécanisme.

Dans les réalisations de blocs différentiels B conformes à l'invention, du fait de l'utilisation de câbles rigides 19, les appareils sont relativement lourds et l'association des deux appareils est réalisée dans la plupart des cas automatiquement. Il en résulte que lors de l'association ou dans le cas d'une chute ou d'un choc, le doigt de déclenchement est encore plus exposé à recevoir des chocs d'intensité importante .

Afin de pallier cet inconvénient, le bloc différentiel B comporte sur sa face d'accolement 21 au disjoncteur, un doigt de protection 32 s'étendant parallèlement au doigt de déclenchement 10 à proximité de celui-ci, et destiné à encaisser les chocs exercés en direction du doigt de déclenchement 10.
Le procédé de soudage des conducteurs 6,8 sur les plages 26 à 29, tel qu'illustré sur la figure 4, est le suivant : Le tore 5 est tout d'abord déplacé en translation suivant la flèche A. Puis, les pinces de serrage 33 assurant le maintien des connexions, une électrode 34 est déplacée en direction des plages 26,29 et appliquée sur la face f des plages opposée au tore 5 , de manière à assurer la soudo-brasure de l'extrémité du conducteur sur la plage cuivréee dans l'axe Y du tore 5. L'utilisation d'un papillon de brasure au phosphore améliore l'efficacité de la soudure (meilleur tenue à l'arrachement).

Selon la réalisation illustrée sur la figure 5 le (les) conducteur(s) précité(s) est (sont) soudé(s) en bout sur l'une 36a, dite première, des extrémités d'un (respectivement de plusieurs) conducteur(s) intermédiaire(s) 36 traversant le tore (T) dont la seconde extrémité 36b est reliée électriquement et mécaniquement à la plage correspondante 26 à 29. Cette réalisation, outre les avantages déjà décrits dans la réalisation précédemment décrite, permet de réduire encore davantage l'encombrement au-dessus du tore. Le procédé de mise en oeuvre du dispositif correspondant est le suivant. Le tore est enfilé autour des conducteur(s) intermédiaires(s) 36 solidarisés aux plages, en faisant coulisser le tore le long des conducteurs intermédiaires 36 en direction des plages 26 à 29, puis on réalise la soudure en bout des conducteurs sur les conducteurs intermédiaires 36.

Avantageusement, le(les) conducteur(s) intermédiaire(s) 36 est (sont) soudé(s) en bout sur la(les) plage(s).

Selon une variante, la seconde extrémité 36b du(des) conducteur(s) intermédiaire(s) 36 est d'une seule pièce avec la (les) plages.

On notera que les conducteurs primaires 6 à 9 réalisés en fil de cuivre rigide, d'un diamètre de 6 mm, sont avantageusement revêtus d'un isolant de type époxy par exemple.
On a donc réalisé grâce à l'invention un bloc différentiel B présentant un calibre élevé et un faible encombrement. Il est ainsi possible de réaliser une gamme de blocs différentiels auxiliarisés dont le calibre peut atteindre 125A sans augmenter l'encombrement par rapport aux blocs actuellement utilisés. Cette rigidité des connexions permet une association rapide et simple avec le disjoncteur rendant l'ensemble disjoncteur-différentiel plus compact, optimisant le raccordement des appareils du rail inférieur.

On notera également que le revêtement Epoxy des conducteurs, par dépôt d'une peinture en poudre, assurera l'isolation des conducteurs entre eux et contribue à l'optimisation de la fenêtre intérieure du tore.

L'invention permet d'optimiser au maximum l'encombrement de la chaîne différentielle suivant l'axe du rail et ainsi de réaliser une gamme de 125A toutes sensibilités à propre courant y compris le 30mA, dans un encombrement réduit, par exemple dans une taille de 99mm de large. Ce type de liaison réduit au minimum les dimensions suivant l'axe Y en supprimant les opérations de cambrage des primaires après passage à travers le tore. Cette liaison réduit également le volume suivant les axes X et Z de par la densité de cuivre passée à travers la fenêtre du tore.

Cet encombrement réduit permet de loger dans l'encombrement de l'appareil de base, des fonctions supplémentaires (en série ou en option).

## Revendications

1. Bloc différentiel comportant un dispositif de raccordement électrique des bornes (11 à 14) dudit bloc(B)aux bornes d' un disjoncteur, comprenant un certain nombre de conducteurs (19) destinés à relier électriquement les bornes de sortie du disjoncteur aux bornes de sorties (11 à 14) du bloc différentiel (B), lesdits conducteurs passant à travers un tore (5), l'un des conducteurs précités (6 à 9, 19) étant un conducteur rigide à âme massive, ledit conducteur présentant une première extrémité (19a) destinée à relier électriquement à la borne correspondante du disjoncteur et une seconde extrémité (19b) reliée mécaniquement et électriquement à la borne de sortie correspondante du bloc différentiel **caractérisé en ce que** ladite seconde extrémité est soudée en bout sur une plage de contact (26 à 29) et **en ce que** ledit bloc différentiel(s) comporte au moins un module auxiliaire (3,4) enfichable sur la face d'entrée (24) du boîtier du bloc différentiel, de part et d'autre du tore (5).

2. Bloc différentiel selon la revendication 1, **caractérisé en ce que** le (les) conducteur(s) précité(s) est (sont) soudé(s) en bout sur l'une (36 a), dite première, des extrémités d'un (respectivement de plusieurs) conducteur(s) intermédiaire(s) (36) traversant le tore (T) dont la seconde extrémité (36b) est reliée électriquement et mécaniquement à la plage correspondante (26 à 29).

3. Bloc différentiel selon la revendication 2, **caractérisé en ce que** le(les) conducteur(s) intermédiaire(s) (36) est (sont) soudé(s) en bout sur la(les) plage(s)(26 à 29).

4. Bloc différentiel selon la revendication 2 ou 3, **caractérisé en ce que** la seconde extrémité (36b) du(des) conducteur(s) intermédiaire(s) (36) est d'une seule pièce avec la (les) plages (26 à 29).

5. Bloc différentiel selon l'une quelconque des revendications précédentes, **caractérisé en ce que** le (ou les) conducteur(s) précités (6 à 9) et/ou conducteurs intermédiaires (36) est (sont) monobrin(s).

6. Bloc différentiel selon l'une quelconque des revendications précédentes, **caractérisé en ce que** le (les) conducteur(s) précité(s) (6 à 9) et/ou conducteur(s) intermédiaire(s) est (sont) en cuivre.

7. Bloc différentiel selon l'une quelconque des revendications précédentes, **caractérisé en ce que** le (les) conducteur(s) précité(s) (6 à 9,19) et/ou conducteurs intermédiaires (36) présente(ent) une section circulaire.

8. Bloc différentiel selon l'une quelconque des revendications précédentes, **caractérisé en ce que** les conducteurs (6 à 9) et/ou conducteurs intermédiaires (36) sont conformés de manière que la section de l'ensemble des conducteurs réunis soit sensiblement circulaire, ceci afin de minimiser leur encombrement à l'intérieur du tore.

9. Bloc différentiel selon la revendication 8, **caractérisé en ce que** les appareils étant du type bipolaire, les conducteurs (6 à 9) et éventuellement conducteurs intermédiaires (36) sont au nombre de deux et présentent chacun une section semi-circulaire.

10. Bloc différentiel selon la revendication 8, **caractérisé en ce que** les appareils étant du type tétrapolaire, les conducteurs (6 à 9) et éventuellement les conducteurs intermédiaires (36) sont au nombre de quatre, chacun des conducteurs présentant une section en quart de cercle.

11. Bloc différentiel selon l'une quelconque des revendications précédentes, **caractérisé en ce qu'**à partir de leur entrée dans le tore (5), les conducteurs (6 à 9, 19) ou conducteurs intermédiaires(s) (36) s'étendent de manière rectiligne jusqu'aux plages (26 à 29).

12. Bloc différentiel selon l'une quelconque des revendications précédentes, **caractérisé en ce que** la seconde extrémité (19b) du (des) conducteur(s) (6 à 9) et/ou des conducteurs intermédiaires (36) est soudé-brasée sur la (les) plages correspondante(s) (26 à 29).

13. Bloc différentiel selon l'une quelconque des revendications précédentes, **caractérisé en ce qu'**entre leur deux extrémités, le (les ) conducteur(s) (6 à 9) ou conducteur(s) intermédiaire(s) est (sont) plié(s) quatre fois à angle droit.

14. Bloc différentiel selon l'une quelconque des revendications précédentes, **caractérisé en ce que** le(les) conducteur(s) précité(s) (6 à 9) et/ ou conducteurs intermédiaire(s) est (sont) recouvert(s) d'un revêtement isolant de type epoxy.

15. Bloc différentiel selon la revendication 4, **caractérisé en ce que** ces modules auxiliaires (3,4) comprennent un auxiliaire de signalisation du défaut et/ou un module d'ouverture à distance, et/ou un module de signalisation du courant de fuite.

16. Bloc différentiel selon l'une quelconque des revendications 1 à 14, comportant un doigt de déclenchement (10) s'étendant en saillie sur la face (21) dudit bloc (B) destinée à être accolée au disjoncteur, **caractérisé en ce qu'**il comporte un doigt de protection (32) s'étendant sensiblement parallèlement audit doigt de déclenchement (10) sur une longueur légèrement supérieure à celle dudit doigt (10) et destiné à encaisser les chocs à la place du doigt de déclenchement (10).

17. Bloc différentiel selon l'une quelconque des revendications 1 à 14, **caractérisé en ce que** la gamme du bloc différentiel B est une gamme 125 A toutes sensibilités à propre courant y compris le 30 mA.

18. Procédé de raccordement d'un bloc différentiel selon la revendication 1 à un disjoncteur, **caractérisé en ce qu'**il consiste à enfiler le tore (T) autour de la (des) seconde(s) extrémité(s) (19b) des conducteur (s), puis à faire coulisser ledit tore le long desdits conducteurs dans une direction opposée auxdites extrémités, puis à réaliser le soudage en bout desdites extrémités sur les plages.

19. Procédé de raccordement d'un bloc différentiel selon la revendication 2 à un disjoncteur, **caractérisé en ce qu'**il consiste à enfiler le tore (T) autour des conducteur(s) intermédiaires(s) (36) solidarisés aux plages, en faisant coulisser le tore le long des conducteurs intermédiaires (36) en direction des plages (26 à 29), puis à réaliser la soudure en bout des conducteurs sur les conducteurs intermédiaires (36).

## Claims

1. Differential unit comprising a device for electrical connection of the terminals (11 to 14) of said unit (B) to the terminals of a circuit breaker, comprising a certain number of conductors (19) designed to electrically connect the output terminals of the circuit breaker to the output terminals (11 to 14) of the differential unit (B), said conductors passing through a toroid (5), one of the above-mentioned conductors (6 to 9, 19) being a rigid solid-body conductor, said conductor presenting a first end (19a) designed to electrically connect to the corresponding terminal of the circuit breaker and a second end (19b) mechanically and electrically connected to the corresponding output terminal of the differential unit, **characterized in that** said second end is butt welded onto a contact strip (26 to 29) and that said differential unit (B) comprises at least one auxiliary module (3,4) plugging into the input panel (24) of the differential unit case, on each side of the toroid (5).

2. Differential unit according to claim 1, **characterized in that** the above-mentioned conductor(s) is (are) butt welded onto one (36a) of the ends, called the first end, of an (respectively several) intermediate conductor(s) (36) passing through the toroid (T), the second end (36b) whereof is electrically and mechanically connected to the corresponding contact strip (26 to 29).

3. Differential unit according to claim 2, **characterized in that** the intermediate conductor(s) (36) is (are) butt welded onto one the contact strip(s) (26 to 29).

4. Differential unit according to claim 2 or 3, **characterized in that** the second end (36b) of the intermediate conductor(s) (36) forms a single part with the contact strip(s) (26 to 29).

5. Differential unit according to any one of the foregoing claims, **characterized in that** the above-mentioned conductor(s) (6 to 9) and/or intermediate conductor(s) (36) is (are) single-strand conductor(s).

6. Differential unit according to any one of the foregoing claims, **characterized in that** the above-mentioned conductor(s) (6 to 9) and/or intermediate conductor(s) is (are) made of copper.

7. Differential unit according to any one of the foregoing claims, **characterized in that** the above-mentioned conductor(s) (6 to 9, 19) and/or intermediate conductor(s) (36) present(s) a circular cross-section.

8. Differential unit according to any one of the foregoing claims, **characterized in that** the conductor(s) (6 to 9) and/or intermediate conductor(s) (36) are shaped in such a way that the cross-section of the set of conductors together is substantially circular to minimize their space occupation inside the toroid.

9. Differential unit according to claim 8, **characterized in that** the apparatuses being of the two-pole type, the conductors (6 to 9) and possibly the intermediate conductors (36) are two in number and both present a semi-circular cross-section.

10. Differential unit according to claim 8, **characterized in that** the apparatuses being of the four-pole type, the conductors (6 to 9) and possibly the intermediate conductors (36) are four in number, each of the conductors presenting a cross-section in the form of a quarter-circle.

11. Differential unit according to any one of the foregoing claims, **characterized in that** from the place they enter the toroid (5), the conductors (6 to 9, 19) or intermediate conductor(s) (36) extend in a straight manner until they reach the contact strips (26 to 29).

12. Differential unit according to any one of the foregoing claims, **characterized in that** the second end (19b) of the conductors (6 to 9) and/or of the intermediate conductors (36) is braze welded onto the corresponding contact strip(s) (26 to 29).

13. Differential unit according to any one of the foregoing claims, **characterized in that** between the two ends thereof, the conductor(s) (6 to 9) or intermediate conductor(s) is (are) folded four times at right angles.

14. Differential unit according to any one of the foregoing claims, **characterized in that** the above-mentioned conductor(s) (6 to 9) and/or intermediate conductor(s) is (are) covered with an epoxy-type insulating coating.

15. Differential unit according to claim 4, **characterized in that** these auxiliary modules (3,4) comprise a fault indication auxiliary and/or a remote opening module, and/or a leakage current indication module.

16. Differential unit according to any one of the claims 1 to 14, comprising a tripping finger (10) extending salient from the panel (21) of said unit (B) designed to be adjoined to the circuit breaker, **characterized in that** it comprises a protection finger (32) extending substantially parallel to said tripping finger (10) over a slightly longer length than that of said finger (10) and designed to absorb shocks in place of the tripping finger (10).

17. Differential unit according to any one of the claims 1 to 14, **characterized in that** the range of the differential unit (B) is a self-powered 125A all-sensitivity range including the 30mA.

18. Method for connection of a differential unit according to claim 1 to a circuit breaker, **characterized in that** it consists in fitting the toroid (T) around the second end(s) (19b) of the conductor(s), and then sliding said toroid along said conductors in an opposite direction to said ends, and in then performing butt welding of said ends onto the contact strips.

19. Method for connection of a differential unit according to claim 2 to a circuit breaker, **characterized in that** it consists in fitting the toroid (T) around the intermediate conductor(s) (36) fixedly secured to the contact strips, in making the toroid slide along the intermediate conductors (36) in the direction of the contact strips (26 to 29), and in then performing butt welding of the conductors onto the intermediate conductors (36).

## Patentansprüche

1. Differenzstromblock mit einer Anordnung zum elektrischen Anschluss der Klemmen (11 bis 14) des genannten Blocks (B) an die Klemmen eines Leistungsschalters, welche Anordnung eine bestimmte Anzahl von Leitern (19) umfasst, die dazu dienen, die Ausgangsklemmen des Leistungsschalters mit den Ausgangsklemmen (11 bis 14) des Differenzstromblocks (B) elektrisch zu verbinden und durch einen Ringkern (5) geführt werden, wobei einer der genannten Leiter (6 bis 9, 19) als starrer Leiter mit massiver Seele ausgebildet ist, welcher Leiter ein erstes Ende (19a), das dazu dient, mit der zugeordneten Klemme des Leistungsschalters elektrisch verbunden zu werden, sowie ein mechanisch und elektrisch mit der zugehörigen Ausgangsklemme des Differenzstromblocks verbundenes zweites Ende (19b) umfasst, **dadurch gekennzeichnet, dass** das genannte zweite Ende stirnseitig auf einen Anschluss (26 bis 29) gelötet / geschweißt wird und dass der genannte Differenzstromblock (B) mindestens ein Hilfsmodul (3, 4) umfasst, das auf der Eingangsseite (24) des Gehäuses des Differenzstromblocks, auf beiden Seiten des Ringkerns (5) eingesteckt werden kann.

2. Differenzstromblock nach Anspruch 1, **dadurch gekennzeichnet, dass** der genannte Leiter bzw. die genannten Leiter stirnseitig an ein als erstes Ende bezeichnetes Ende (36a) eines Zwischenleiters bzw. mehrerer Zwischenleiter (36) angelötet / angeschweißt sind, die durch den Ringkern (T) geführt sind und deren zweites Ende (36b) elektrisch und mechanisch mit dem zugehörigen Anschluss (26 bis 29) verbunden ist.

3. Differenzstromblock nach Anspruch 2, **dadurch gekennzeichnet, dass** der bzw. die Zwischenleiter (36) stirnseitig auf den Anschluss bzw. die Anschlüsse (26 bis 29) gelötet / geschweißt sind.

4. Differenzstromblock nach Anspruch 2 oder 3, **dadurch gekennzeichnet, dass** das zweite Ende (36b) des Zwischenleiters bzw. der Zwischenleiter (36) einstückig mit dem Anschluss bzw. den Anschlüssen (26 bis 29) ausgeführt ist.

5. Differenzstromblock nach irgendeinem der vorhergehenden Ansprüche, **dadurch gekennzeichnet, dass** der genannte bzw. die genannten Leiter (6 bis 9) und/oder die Zwischenleiter (36) einadrig ausgeführt sind.

6. Differenzstromblock nach irgendeinem der vorhergehenden Ansprüche, **dadurch gekennzeichnet, dass** der genannte bzw. die genannten Leiter (6 bis 9) und/oder der bzw. die Zwischenleiter (36) aus Kupfer ausgeführt sind.

7. Differenzstromblock nach irgendeinem der vorhergehenden Ansprüche, **dadurch gekennzeichnet, dass** der genannte bzw. die genannten Leiter (6 bis 9,19) und/oder die Zwischenleiter (36) einen kreisrunden Querschnitt aufweisen.

8. Differenzstromblock nach irgendeinem der vorhergehenden Ansprüche, **dadurch gekennzeichnet, dass** die Leiter (6 bis 9) und/oder die Zwischenleiter so geformt, sind, dass die zusammengefassten Leiter einen annähernd kreisrunden Querschnitt aufweisen, um so ihre Abmessungen im Inneren der Ringkernöffnung zu minimieren.

9. Differenzstromblock nach Anspruch 8, **dadurch gekennzeichnet, dass** bei zweipoligen Schaltgeräten zwei Leiter (6 bis 9) und gegebenenfalls zwei Zwischenleiter (36) vorhanden sind, die jeweils einen halbkreisförmigen Querschnitt aufweisen.

10. Differenzstromblock nach Anspruch 8, **dadurch gekennzeichnet, dass** bei vierpoligen Schaltgeräten vier Leiter (6 bis 9) und gegebenenfalls vier Zwischenleiter (36) vorhanden sind, die jeweils einen viertelkreisförmigen Querschnitt aufweisen.

11. Differenzstromblock nach irgendeinem der vorhergehenden Ansprüche, **dadurch gekennzeichnet, dass** die Leiter (6 bis 9, 19) oder der bzw. die Zwischenleiter (36) von ihrem Eintritt in den Ringkern (5) bis zu den Anschlüssen (26 bis 29) einen geradlinigen Verlauf aufweisen.

12. Differenzstromblock nach irgendeinem der vorhergehenden Ansprüche, **dadurch gekennzeichnet, dass** das zweite Ende (19b) des Leiters bzw. der Leiter (6 bis 9) und/oder der Zwischenleiter (36) durch Schweißlöten auf dem zugehörigen Anschluss bzw. den zugehörigen Anschlüssen (26 bis 29) befestigt ist.

13. Differenzstromblock nach irgendeinem der vorhergehenden Ansprüche, **dadurch gekennzeichnet, dass** der bzw. die Leiter (6 bis 9) oder der bzw. die Zwischenleiter zwischen ihren beiden Enden vierfach rechtwinklig gebogen sind.

14. Differenzstromblock nach irgendeinem der vorhergehenden Ansprüche, **dadurch gekennzeichnet, dass** der genannte bzw. die genannten Leiter (6 bis 9) und/oder der bzw. die Zwischenleiter (36) mit einem Isolierstoff vom Typ Epoxydharz beschichtet sind.

15. Differenzstromblock nach Anspruch 4, **dadurch gekennzeichnet, dass** die Hilfsmodule (3, 4) einen Fehlermelde-Hilfsblock und/oder ein Fernabschaltmodul und/ oder ein Erdschluss-Anzeigemodul umfassen.

16. Differenzstromblock nach irgendeinem der Ansprüche 1 bis 14 mit einem Auslösestift (10), welcher aus der zum Anbau an den Leistungsschalter bestimmten Seite (21) des genannten Blocks (B) heraussteht, **dadurch gekennzeichnet, dass** der Block einen zusätzlichen Schutzstift (32) aufweist, der annähernd parallel zum genannten Auslösestift (10) angeordnet ist und eine etwas größere Länge als dieser Auslösestift (10) aufweist, um anstelle des Auslösestifts (10) Stöße aufzufangen.

17. Differenzstromblock nach irgendeinem der Ansprüche 1 bis 14, **dadurch gekennzeichnet, dass** die Baureihe des Differenzstromblocks B eine 125-A-Reihe mit Eigenstromversorgung und allen Ansprechwerten einschließlich 30 mA ist.

18. Verfahren zum Anschluss eines Differenzstromblocks nach Anspruch 1 an einen Leistungsschalter, **dadurch gekennzeichnet, dass** es darin besteht, den Ringkern (T) über das zweite Ende bzw. die zweiten Enden (19b) der Leiter zu führen, diesen Ringkern anschließend in einer von den genannten Enden abgewandten Richtung entlang dieser Leiter zu verschieben und dann die genannten Enden stirnseitig auf die Anschlüsse zu löten / zu schweißen.

19. Verfahren zum Anschluss eines Differenzstromblocks nach Anspruch 2 an einen Leistungsschalter, **dadurch gekennzeichnet, dass** es darin besteht, den Ringkern (T) über den bzw. die mit den Anschlüssen verbundenen Zwischenleiter (36) zu führen, indem der genannte Ringkern in Richtung der Anschlüsse (26 bis 29) entlang der Zwischenleiter (36) verschoben wird, und dann die genannten Leiter stirnseitig an die Zwischenleiter zu löten / zu schweißen.
